# EUROPÄISCHE PATENTSCHRIFT

(11) **EP 3 088 343 B1**
(45) Veröffentlichungstag und Bekanntmachung des Hinweises auf die Patenterteilung: **02.09.2020**
(21) Anmeldenummer: 15165425.8
(22) Anmeldetag: 28.04.2015
(51) Int. Cl.: B66B 9/06

(54) **SCHRÄGAUFZUG UND VERFAHREN ZUM BETRIEB EINES SCHRÄGAUFZUGS**
INCLINED LIFT AND METHOD FOR OPERATING AN INCLINED LIFT
ASCENSEUR INCLINÉ ET PROCÉDÉ DE FONCTIONNEMENT D'UN ASCENSEUR INCLINÉ

(43) Veröffentlichungstag der Anmeldung: 02.11.2016
(73) Patentinhaber: Primetals Technologies Austria GmbH, 4031 Linz (AT)
(72) Erfinder: Müller, Alexander, 77652 Offenburg (DE); Schmid, Michael, 77781 Biberach/ Baden (DE)
(74) Vertreter: Metals@Linz

(56) Entgegenhaltungen:
- DE-A1-102012 100 791
- US-A- 4 438 830

## Beschreibung

Die Erfindung betrifft einen Schrägaufzug umfassend zumindest eine Führungsschiene für einen daran geführten, seilgezogenen, auf dem Schrägaufzug verfahrbar gelagerten Transportschlitten, auf den ein Behälter aufsetzbar ist zum Verfahren des Behälters von einer Ausgangsposition in eine Beladeposition, ein erstes Seil und ein zweites Seil, welche von einer Winde über zumindest eine erste Seilscheibe für das erste Seil und eine zweite Umlenkeinrichtung für das zweite Seil zu dem Transportschlitten führen und zum Verfahren des Transportschlittens an dem Transportschlitten verfahrfest über eine erste Transportschlittenseilscheibe für das erste Seil und eine zweite Transportschlittenseilscheibe für das zweite Seil umlenkbar angeordnet sind. Ferner betrifft die Erfindung ein Verfahren zum Betrieb eines solchen Schrägaufzugs. Ein Schrägaufzug gemäß dem Oberbegriff des Anspruchs 1 und ein Verfahren zum Betrieb eines solchen Schrägaufzugs ist z.B. aus dem DE 10 2012 100791 A1 bekannt.

Für den Betrieb eines metallurgischen Ofens ist bekannt, den in einer Gruppe gelagerten Schrott in einen Behälter, den sogenannten Schrottcontainer einzufüllen, der auf einem Schrägaufzug schwenkbar gelagert ist und bis zum Rand der Beladeöffnung eines über dem metallurgischen Schmelzgefäß befindlichen Ladeschachtes gefahren werden kann. Dort wird der Behälter mit einer am Schrägaufzugwagen angeordneten Kippvorrichtung geschwenkt, um den Schrott durch die Beladeöffnung in das metallurgische Schmelzgefäß einzufüllen. Ist der Schrottcontainer oben angekommen, öffnet sich die Schachtklappe und der Schrott wird durch Kippen des Containers in den Schacht gegeben. Das Schrottfahrzeug wird mit einem Seilzug über eine Winde bewegt. Die zwei Seile werden redundant von der Winde um die unteren beiden Seilscheiben (nachfolgend als Seilführungsvorrichtung bezeichnet) nach oben geführt. Fährt das Fahrzeug in die untere Endposition ein, muss die Winde stoppen, damit es nicht zu einem Schlaffseil kommt und die Seile aus den Seilscheiben aushängen können. Die Position des Seiles wird über Winkeldecoder und die Drehzahl der Trommel bestimmt. Aufgrund von äußeren Einflüssen (z.B. Last, Temperatur) kann die wirkliche Endposition des Seiles jedoch abweichen. Es wird also ein Mechanismus benötigt, der unabhängig von äußeren Einflüssen die Position des Seiles detektiert, wenn das Fahrzeug in die untere Endlage einfährt.

Es ist daher eine erste Aufgabe der Erfindung einen Schrägaufzug anzugeben, der die oben genannten Probleme löst. Eine zweite Aufgabe der Erfindung ein Verfahren zum Betrieb eines solchen Schrägaufzugs.

Die erste Aufgabe wird gelöst durch die Angabe eines Schrägaufzugs umfassend zumindest eine Führungsschiene für einen daran geführten, seilgezogenen, auf dem Schrägaufzug verfahrbar gelagerten Transportschlitten, auf den ein Behälter aufsetzbar ist zum Verfahren des Behälters von einer Ausgangsposition in eine Beladeposition, ein erstes Seil und ein zweites Seil, welche von einer Winde über zumindest eine erste Seilscheibe für das erste Seil und eine zweite Umlenkeinrichtung für das zweite Seil zu dem Transportschlitten führen und zum Verfahren des Transportschlittens an dem Transportschlitten verfahrfest über eine erste Transportschlittenseilscheibe für das erste Seil und eine zweite Transportschlittenseilscheibe für das zweite Seil umlenkbar angeordnet sind, wobei ein um einen Drehpunkt beweglicher Ausgleichsbalken vorgesehen ist, wobei der Ausgleichsbalken (10) in einer Linearführungseinheit beweglich gelagert ist und wobei das erste Seil über eine erste Umlenkeinrichtung und das zweite Seil über eine zweite Seilscheibe vom Transportschlitten zu dem Ausgleichsbalken führbar ist und am Ausgleichsbalken befestigbar ist. Dabei ist der Ausgleichsbalken in einer Linearführungseinheit beweglich gelagert. Vorteilhafterweise erfüllt der Ausgleichsbalken dadurch auch die Funktion des Spannens der Seile. Er kann deshalb auch als Spanngewicht bezeichnet werden. Dabei ist der Ausgleichsbalken in einer Linearführungseinheit beweglich gelagert.

Die zweite Aufgabe wird gelöst durch die Angabe eines Verfahrens zum Betrieb eines Schrägaufzugs umfassend zumindest eine Führungsschiene für einen daran geführten, seilgezogenen, auf dem Schrägaufzug verfahrbar gelagerten Transportschlitten, auf den ein Behälter aufgesetzt ist zum Verfahren des Behälters von einer Ausgangsposition in eine Beladeposition, ein erstes Seil und ein zweites Seil, welche von einer Winde über zumindest eine erste Seilscheibe für das erste Seil und eine zweite Umlenkeinrichtung für das zweite Seil zu dem Transportschlitten führen und zum Verfahren des Transportschlittens an dem Transportschlitten verfahrfest über eine erste Transportschlittenseilscheibe für das erste Seil und eine zweite Transportschlittenseilscheibe für das zweite Seil umgelenkt werden, wobei durch einen um einen Drehpunkt beweglichen Ausgleichsbalken, zu dem das erste Seil über eine erste Umlenkeinrichtung und das zweite Seil über eine zweite Seilscheibe vom Transportschlitten geführt und befestigt werden, ein Seilausgleich bewirkt wird. Die Linearführungseinheit umfasst daher zwei Führungselemente, wobei das erste Führungselement als das Langloch und das zweite Führungselement als der Drehpunkt ausgestaltet sind. Der Ausgleichsbalken erfüllt dadurch auch die Funktion des Spannens der Seile.

Der Transportschlitten wird mit einem Seilzug über eine Winde bewegt. Zwei Seile werden dazu redundant von der Winde um die unteren beiden Seilführungsvorrichtungen nach oben geführt. Das erste Seil wird anschließend über die erste Seilscheibe in Richtung des Transportschlittens umgelenkt. Dort wird es über die erste Transportschlittenseilscheibe umgelenkt und über die erste Umlenkeinrichtung an den Ausgleichsbalken geführt. Das zweite Seil wird anschließend an der ersten Seilscheibe in Richtung des Transportschlittens umgelenkt und von dort über die zweite Transportschlittenseilscheibe und über die zweite Umlenkeinrichtung an den Ausgleichsbalken geführt.

Der Ausgleichsbalken kann hier sozusagen als Wippe fungieren. Erfindungsgemäß sorgt der Ausgleichsbalken als Seilausgleich dafür, dass die beiden Seile immer gleich stark belastet werden. Wenn ein Seil kürzer ist als das andere, würde ohne Ausgleichsbalken das kürzere Seil die gesamte Last halten und das längere Seil würde gar nicht belastet werden. Dies wird durch den erfindungsgemäßen Ausgleichsbalken nun vermieden, da dieser eine gleichmäßige Belastung der beiden Seile gewährleistet. Zudem kommt es bei Beladen des Behälters/Transportschlittens zu einem Impuls. Durch die Erfindung führt dies vorteilhafterweise jedoch nicht zu einer Überbelastung der gespannten Seile, sondern wird durch leichtes Anheben des Ausgleichsbalkens gedämpft. Daher dient der Ausgleichsbalken auch als Impulspuffer.

In den Unteransprüchen sind weitere vorteilhafte Maßnahmen aufgelistet, die beliebig miteinander kombiniert werden können, um weitere Vorteile zu erzielen.

Bevorzugt ist die erste Transportschlittenseilscheibe kleiner als die zweite Transportschlittenseilscheibe. Mit zwei verschieden großen Seilscheiben ist es möglich, die Seile parallel nebeneinander ohne Winkelversatz auf die oberen Seilscheiben/Umlenkeinrichtungen zu führen.

Der Ausgleichsbalken hat eine horizontale Horizontachse. Bevorzugt weist der Ausgleichsbalken eine Neigung um diese horizontale Horizontachse auf. D.h. der Ausgleichsbalken ist nach vorne geneigt, hier insbesondere um ζ = 8 ° nach vorne geneigt. Dadurch werden die senkrechten Seilstränge, also diejenigen Seilstränge die von der Winde z.B. über die Seilführungsvorrichtungen kommen, nicht berührt.

Bevorzugt sind die erste Seilscheibe parallel zu der ersten Umlenkeinrichtung und die zweite Seilscheibe parallel zu der zweiten Umlenkeinrichtung auf einer gemeinsamen Achse angeordnet. Die gemeinsame Achse weist einen ersten Endbereich und einen zweiten Endbereich auf. In einer bevorzugten Ausgestaltung sind die erste Seilscheibe sowie die erste Umlenkeinrichtung im ersten Endbereich und die zweite Seilscheibe als auch die zweite Umlenkeinrichtung im zweiten Endbereich angeordnet. Weiterhin ist eine erste untere Seilführungsvorrichtung vorgesehen, über die das erste Seil von der Winde zu der ersten Seilscheibe und anschließend zu dem Transportschlitten führbar ist, sowie eine zweite untere Seilführungsvorrichtung, über die das zweite Seil von der Winde zu der zweiten Umlenkvorrichtung und anschließend zu dem Transportschlitten führbar ist. Das erste Seil ist von dem Transportschlitten über eine erste Umlenkvorrichtung zu dem Ausgleichsbalken führbar und das zweite Seil von dem Transportschlitten über die zweite Seilscheibe zu dem Ausgleichsbalken führbar. Das erste und das zweite Seil überschneiden sich zu keinem Zeitpunkt. Die Seilführung von den Seilführungsvorrichtungen zu der Umlenkvorrichtung/Seilscheibe ist im Wesentlichen senkrecht.

In einer bevorzugten Ausgestaltung sind die erste Seilscheibe und die erste Seilführungsvorrichtung als auch die zweite Umlenkvorrichtung und die zweite Seilführungsvorrichtung im senkrechten Lot zueinander ausgerichtet.

Auch weist die erste Seilscheibe zu der ersten Umlenkeinrichtung den gleichen Abstand wie die zweite Seilscheibe zu der zweiten Umlenkeinrichtung auf.

Auch weisen die erste Seilscheibe und die zweite Seilscheibe einen gleichen Seilscheibendurchmesser und die erste Umlenkeinrichtung als auch die zweite Umlenkeinrichtung einen gleichen Umlenkeinrichtungsdurchmesser auf. Dabei ist der Seilscheibendurchmesser größer als der Umlenkeinrichtungsdurchmesser. Hier ist eine inverse Ausgestaltung aber auch möglich.

Der Ausgleichsbalken kann als zweiseitiger Hebel mit gleichlangen Hebelarmen, der an einem Drehpunkt drehbar gelagert ist, ausgestaltet sein. Somit ist eine Wippfunktion zum Ausgleich der Seile besser realisierbar.

Der Ausgleichsbalken ist bevorzugt am Schrägaufzug befestigt. Auch kann zumindest ein Sensor am Ausgleichsbalken vorgesehen sein. Dabei ist der Ausgleichsbalken in einer Linearführungseinheit beweglich gelagert. Hierbei ist die Linearführungseinheit in einer bevorzugten Ausgestaltung ein Langloch, insbesondere ein vertikales Langloch, mit welchem eine Hubbewegung durch den Ausgleichsbalken durchführbar ist. Das heißt, der Ausgleichsbalken kann sich sowohl um den Drehpunkt drehen, als auch eine geführte und vorbestimmte, vertikale Bewegung nach unten oder nach oben machen. Die vertikale Bewegung ist dabei von dem Langloch begrenzt. Die Linearführungseinheit umfasst daher zwei Führungselemente, wobei das erste Führungselement als das Langloch und das zweite Führungselement als der Drehpunkt ausgestaltet sind. Der Drehpunkt des Ausgleichsbalkens ist daher nicht fixiert, sondern über einen Bolzen und ein Langloch geführt. Dabei kann das Langloch beispielsweise in den Ausgleichsbalken eingefräst sein und sich mittig zwischen den beiden Hebelarmen des Ausgleichsbalkens befinden; der Drehpunkt kann als Bolzen ausgeführt sein. Vorteilhafterweise erfüllt der Ausgleichsbalken dadurch auch die Funktion des Spannens der Seile. Er kann deshalb auch als Spanngewicht bezeichnet werden. Wenn der Transportschlitten mit dem Behälter an der unteren Beladeposition angelangt ist, wird die Winde noch ein wenig weiter gedreht. Die Seile werden durch das Absenken des Ausgleichsbalkens weiter unter Spannung gehalten. Bevor der Ausgleichsbalken jedoch in seiner unteren Position aufliegt, bewirkt ein, z.B. am Ausgleichsbalken, angebrachter Näherungsschalter, den Betriebsstop der Winde. Die Seile bleiben jetzt weiterhin - wie gewünscht - unter Spannung und springen nicht von den Scheiben/Umlenkeinrichtungen.

Bevorzugt ist zumindest ein Sensor am Ausgleichsbalken vorgesehen. Über die Hoch-/Runter-Bewegung des Ausgleichsbalkens, bei Einfahren des Transportschlittens mit Behälter in die untere Endposition, können Sensoren das korrekte Einfahren in die untere Endlage des Transportschlittens mit Behälter detektieren. Vorteilhafterweise ist daher die Linearführungseinheit mit Sensoren bestückt, welche die untere Position des Ausgleichsbalkens detektieren.

In einer bevorzugten Ausgestaltung umfasst die Winde eine Trommel, insbesondere ein Mono- oder Duotrommel, die auf einem Windenrahmen befestigt ist, wobei die Trommel von einem Elektromotor über ein Getriebe antreibbar ist. Auch kann die Winde einen Überwickelschutz aufweisen. Zusätzlich zur Betriebsbremse können vorteilhafterweise zwei Scheibenbremsen befestigt sein. Ein Überwickelschutz garantiert das richtige Aufwickeln des Seils auf der Trommel und eine Schlaffseilerkennung löst im Notfall einen Notausschalter aus. Für den Notfall sind zusätzlich zur Betriebsbremse die zwei Scheibenbremsen an der Winde befestigt.

Zudem weist der Transportschlitten zumindest zwei Vorderräder mit einer Spurweite zum Verfahren des Transportschlittens auf der mindestens einen Führungsschiene auf. Bevorzugt umfasst der Transportschlitten zumindest zwei Hauptträger, wobei die erste Transportschlittenseilscheibe als auch die zweite Transportschlittenseilscheibe in die Hauptträger integriert sind, so dass das erste Seil und das zweite Seil außerhalb der Spurweite des Transportschlittens verlaufen.

Damit verläuft der Seilverlauf außerhalb der Spurweite des Transportschlittens, insbesondere eines Schrottfahrzeuges. Die Transportschlittenseilscheiben können dabei in die Hauptträger des Fahrzeuges integriert sein. Die Position der Transportschlittenseilscheiben liegt damit im Bereich des Schwerpunktes des Behälters. Somit ist der Gleichlauf des Fahrzeuges beim Hoch- und Runterfahren fast gleich. Bei einem Schrottfahrzeug kann der herausfallende/herausgefallene Schrott somit die Seile nicht beschädigen. Bevorzugt ist die erste Transportschlittenseilscheibe als auch die zweite Transportschlittenseilscheibe unterschiedlich groß, damit die Seile nicht aneinander scheuern. Die Transportschlittenscheiben sind dabei in die Hauptträger des Fahrzeuges integriert. Dadurch wird vermieden, dass, wenn während des Hebens des Behälters, insbesondere des Schrottbehälters unter ungünstigen Umständen Schrott aus dem Fahrzeug fällt, dieser zwischen die Schienen fällt und die Seile beschädigen kann.

Zudem wird vermieden, dass in der Fahrzeugklappe verklemmter Schrott sich unter das Fahrzeug schiebt und die Seile beschädigen kann.

In einer besonderen Ausgestaltung weist der Ausgleichsbalken einen Puffer, insbesondere einen hydraulischen Puffer oder Federn auf. Somit kann ein gedämpfter Seilausgleich erzielt werden.

Der Schrägaufzug eignet sich besonders dazu, das erfindungsgemäße Verfahren durchzuführen. Auch ist der Schrägaufzug besonders in einem Stahlwerk einsetzbar, jedoch nicht auf diesen Einsatz beschränkt.

Weitere Merkmale, Eigenschaften und Vorteile der vorliegenden Erfindung ergeben sich aus der nachfolgenden Beschreibung unter Bezugnahme auf die beiliegenden Figuren. Darin zeigen schematisch:
- FIG 1:: einen Schrägaufzug,
- FIG 2:: den Seilverlauf eines Schrägaufzugs mit Ausgleichsbalken,
- FIG 3:: einen Ausgleichsbalken.

Obwohl die Erfindung im Detail durch das bevorzugte Ausführungsbeispiel näher illustriert und beschrieben wurde, ist die Erfindung nicht durch die offenbarten Beispiele eingeschränkt. Variationen hiervon können vom Fachmann abgeleitet werden, ohne den Schutzumfang der Erfindung, wie er durch die nachfolgenden Patentansprüche definiert wird, zu verlassen.

FIG 1 zeigt schematisch einen Schrägaufzug 3 mit einer Führungsschiene 5 für einen daran geführten, seilgezogenen, auf dem Schrägaufzug 3 verfahrbar gelagerten Transportschlitten 4, auf den ein Behälter 7 aufgesetzt ist, zum Verfahren des Behälters 7 von einer Ausgangsposition A in eine Beladeposition B mit einer Beladeöffnung 6 für ein Schmelzgefäß (nicht gezeigt) in einer Schmelzanlage. Zunächst befindet sich der Transportschlitten 4 in der Ausgangsposition A. In dieser Ausgangsposition A wird ein mit Schrott befüllter Behälter 7 in Richtung der Beladeposition B gezogen. In der Beladeposition B wird der sich im Behälter 7 befindliche Schrott beim Kippen des Behälters 7 um eine in seinem vorderen Bereich befindliche quer zur Längsrichtung der Führungsschiene 5 und senkrecht zur Zeichenebene verlaufende Schwenkachse (nicht gezeigt) in einen Beladeschacht (nicht gezeigt) entleert. Die Führungsschiene 5 weist gegenüber der Horizontalen eine Steigung α auf. Der Behälter 7 wird mit einem Seilzug bewegt.

FIG 2 zeigt schematisch teilweise einen Schrägaufzug 3 nach der Erfindung. Dieser weist ein erstes Seil 1a und ein zweites Seil 1b auf. Das erste Seil 1a und das zweite Seil 1b werden redundant von der Winde 8 um die untere erste Seilführungsvorrichtung 12a zu der ersten Seilscheibe 11a und um die zweite untere Seilführungsvorrichtung 12b und zu der zweiten Umlenkvorrichtung 22b geführt. Seil 1a wird anschließend von der kleineren Seilscheibe 11a in Richtung des Transportschlittens 4 (FIG 1) umgelenkt. Im Transportschlitten 4 (FIG 1) wird es nun um die erste Transportschlittenseilscheibe 44a umgelenkt zu der ersten Umlenkeinrichtung 22a, und davon wird das erste Seil 1a zu dem Ausgleichsbalken 10 geführt. Seil 1b wird anschließend von der zweiten Umlenkvorrichtung 22b in Richtung des Transportschlittens 4 (FIG 1) umgelenkt. Im Transportschlitten 4 (FIG 1) wird es nun um die zweite Transportschlittenseilscheibe 44b umgelenkt zu der zweiten Seilscheibe 22b, und davon wird das zweite Seil 1b zu dem Ausgleichsbalken 10 geführt. Der Drehpunkt 9 des Ausgleichsbalkens 10 befindet sich auf einem verschiebbaren Kulissenstein. Dessen Führung ist am Stahlaufbau des Schrägaufzugs 3 befestigt. Der Ausgleichsbalken 10 ist somit am Schrägaufzug 3 mittelbar durch den Drehpunkt 9 befestigt. Es ist zu beachten, dass die erste Transportschlittenseilscheibe 44a einen kleineren Durchmesser als die zweite Transportschlittenseilscheibe 44b aufweist. Dadurch ist es möglich, die Seile 1a, 1b parallel nebeneinander ohne Winkelversatz auf die Seilscheiben 11a, b/Umlenkeinrichtungen 22a, b zu führen. Zudem weisen die erste Seilscheibe 11a und die zweite Seilscheibe 11b einen kleineren Seilscheibendurchmesser 33 als die erste Umlenkeinrichtung 22a und die zweite Umlenkeinrichtung 22b auf.

Dabei sind die erste Seilscheibe 11a parallel zu der ersten Umlenkeinrichtung 22a und die zweite Seilscheibe 11b parallel zu der zweiten Umlenkeinrichtung 22b auf einer gemeinsamen Achse 13 angeordnet. Die erste Seilscheibe 11a sowie die erste Umlenkeinrichtung 22a sind dabei in einem im ersten Endbereich der Achse und die zweite Seilscheibe 11b als auch die zweite Umlenkeinrichtung 22b im zweiten Endbereich der Achse 13 angeordnet. Zudem weisen die erste Seilscheibe 11a zu der ersten Umlenkeinrichtung 22a den gleichen Abstand wie die zweite Seilscheibe 11b und die zweite Umlenkeinrichtung 22b zueinander auf.

Der Antrieb der Winde 8 besteht aus einer Monotrommel, die auf einem Windenrahmen befestigt wurde. Diese Trommel wird von einem Elektromotor 17 über ein Getriebe 19 angetrieben. Ein Überwickelschutz garantiert das richtige Aufwickeln der Seile 1a, 1b auf der Trommel und eine Schlaffseilerkennung löst im Notfall einen Notausschalter aus. Für den Notfall sind zusätzlich zur Betriebsbremse 18 zwei Scheibenbremsen (nicht gezeigt) an der Winde 8 befestigt.

Das erste Seil 1a und das zweite Seil 1b sind somit an einem beweglichen Ausgleichsbalken 10 befestigt. Der Ausgleichsbalkens 10 weist einen Drehpunkt 9 auf, um den er beweglich ist.

FIG 3 zeigt einen solchen Ausgleichsbalken 10 im Detail. Der Ausgleichsbalken 10 ist hier als zweiseitiger Hebel mit gleichlangen Hebelarmen, der an einem Drehpunkt 9 drehbar gelagert ist, ausgestaltet. Der Ausgleichsbalken 10 weist eine horizontale Horizontachse 14 auf. Bevorzugt weist der Ausgleichsbalken 10 eine Neigung um diese horizontale Horizontachse 14 auf, d.h. der Ausgleichsbalken 10 ist nach vorne geneigt, hier insbesondere um ζ = 8 ° nach vorne geneigt. Dadurch werden die senkrechten Seilstränge, also diejenigen Seilstränge, die von der Winde 8 (FIG 2) z.B. über Seilführungsvorrichtungen 12a, 12b (FIG 2) kommen, nicht berührt.

Der Ausgleichsbalken 10 ist in einer Linearführungseinheit beweglich gelagert. Die Linearführungseinheit umfasst als erstes Führungselement ein vertikales Langloch 16, mit welchen eine Hubbewegung durch den Ausgleichsbalken 10 durchführbar ist und als zweites Führungselement den Drehpunkt 9. Dabei kann das Langloch 16 z.B. gefräst und der Drehpunkt 9 ein Bolzen sein.

Der Ausgleichsbalken 10 übernimmt zum einen die Funktion des Seilausgleichs. Als Seilausgleich sorgt der Ausgleichsbalken 10 dafür, dass die beiden Seile 1a, 1b immer gleich stark belastet werden. Wenn ein Seil kürzer ist als das andere, würde ohne Ausgleichsbalken 10 das kürzere Seil die gesamte Last halten und das längere Seil würde gar nicht belastet werden. Um dies zu verhindern wurde der quasi als Wippe fungierende Ausgleichsbalken 10 installiert, der eine gleichmäßige Belastung der beiden Seile 1a, 1b gewährleistet.

Die zweite Funktion des Ausgleichsbalkens 10 ist das Spannen der Seile. Deshalb kann er auch Spanngewicht genannt werden. Der Drehpunkt 9 des Ausgleichsbalkens 10 ist nicht fixiert, sondern über einen Bolzen und ein vertikales Langloch 16 geführt. Wenn der Behälter 7 (FIG 1) an der unteren Ausgangsposition A (FIG 1) angelangt ist, wird die Winde 8 (FIG 2) noch ein wenig weiter gedreht. Die Seile 1a, 1b werden durch das Absenken des Ausgleichsbalkes 10 weiter unter Spannung gehalten. Bevor der Ausgleichsbalken 10 in seiner unteren Position aufliegt, bewirkt ein Näherungsschalter 20 den Betriebsstop der Winde 8 (FIG 2). Die Seile 1a, 1b bleiben jetzt weiterhin - wie gewünscht - unter Spannung und springen nicht von den Seilscheiben.

Die dritte Funktion des Ausgleichsbalkens 10 ist die Funktion des Impulspuffers. Beim Beladen des Behälters 7 (FIG 1) kommt es zu einem Impuls. Dieser führt jedoch nicht zu einer Überbelastung der gespannten Seile, sondern wird durch leichtes Anheben des Spanngewichts gedämpft.

Auch sind zumindest ein Sensor (nicht gezeigt), bevorzugt jedoch zwei Sensoren, am Ausgleichsbalken 10 vorgesehen. Diese sind vorteilhafterweise in oder an der Linearführungseinheit vorgesehen. Über die Hoch-/Runter- Bewegung des Ausgleichsbalkens 10, bei Einfahren des Transportschlittens 4 (FIG 1) in die untere Ausgangsposition A (FIG 1), können die Sensoren das korrekte Einfahren in die untere Ausgangsposition des Behälters 7/Transportschlitten 4 (FIG 1) detektieren.

Die Linearführungseinheit ist dabei in den Stahlbau integriert.

Der Behälter 7 (FIG 1) umfasst zumindest zwei Vorderräder zum Verfahren des Transportschlittens 4 (FIG 1) auf der mindestens einen Führungsschiene. Zudem umfasst der Transportschlitten 4 (FIG 1) zumindest zwei Hauptträger. Die erste Transportschlittenseilscheibe 44a (FIG 2) als auch die zweite Transportschlittenseilscheibe 44b (FIG 2) können als eine erste von obiger Beschreibung verschiedene Variante so in die Hauptträger integriert sein, so dass das erste Seil 1a und das zweite Seil 1b außerhalb der Spurweite des Transportschlittens 4 (FIG 1) verlaufen. Damit wird verhindert, dass wenn während des Hebens des Schrottfahrzeugs unter ungünstigen Umständen Schrott aus dem Behälter 7 (FIG 1) fällt, dieser zwischen die Schienen fallen und die Seile beschädigen kann. Außerdem könnte beim Kippen des Behälters 7 (FIG 1) nicht der gesamte Schrott aus dem Behälter 7 (FIG 1) rutschen, sondern sich unter der Behälterklappe verkanten. Wenn der Aufzug wieder herabgelassen wird, könnte dieser verkantete Schrott ebenfalls die Seile beschädigen. Dies wird nun jedoch verhindert.

### Bezugszeichenliste

1a erstes Seil
1b zweites Seil
3 Schrägaufzug
4 Transportschlitten
5 Führungsschiene
6 Beladeöffnung
7 Behälter
8 Winde
9 Drehpunkt
10 Ausgleichsbalken
11a erste Seilscheibe
11b zweite Seilscheibe
22a erste Umlenkeinrichtung
22b zweite Umlenkeinrichtung
44a erste Transportschlittenseilscheibe
44b erste Transportschlittenscheibe
12a erste Seilführungsvorrichtung
12b zweite Seilführungsvorrichtung
13 gemeinsamen Nabe
14 horizontale Horizontachse
16 Langloch
17 Motor
18 Betriebsbremse
19 Getriebe
20 Näherungsschalter
Ausgangsposition (A)
Beladeposition (B)
Seilscheibendurchmesser 33
Umlenkeinrichtungsdurchmesser (34)

## Patentansprüche

1. Schrägaufzug (3) umfassend zumindest eine Führungsschiene (5) für einen daran geführten, seilgezogenen, auf dem Schrägaufzug (3) verfahrbar gelagerten Transportschlitten (4), auf den ein Behälter (7) aufsetzbar ist, zum Verfahren des Behälters (7) von einer Ausgangsposition (A) in eine Beladeposition (B), ein erstes Seil (1a) und ein zweites Seil (1b), welche von einer Winde (8) über zumindest eine erste Seilscheibe (11a) für das erste Seil (1a) und eine zweite Umlenkeinrichtung (22b) für das zweite Seil (1b) zu dem Transportschlitten (4) führen und zum Verfahren des Transportschlittens (4) an dem Transportschlitten (4) verfahrfest über eine erste Transportschlittenseilscheibe (44a) für das erste Seil (1a) und eine zweite Transportschlittenseilscheibe (44b) für das zweite Seil (1b) umlenkbar angeordnet sind,
ein um einen Drehpunkt (9) beweglicher Ausgleichsbalken (10) vorgesehen ist, wobei das erste Seil (1a) über eine erste Umlenkeinrichtung (22a) und das zweite Seil (1b) über eine zweite Seilscheibe (11b) vom Transportschlitten (4) zu dem Ausgleichsbalken (10) führbar ist und am Ausgleichsbalken (10) befestigbar ist,
**dadurch gekennzeichnet, dass** der Ausgleichsbalken (10) in einer Linearführungseinheit beweglich gelagert ist.

2. Schrägaufzug (3) umfassend zumindest eine Führungsschiene (5) nach Anspruch 1,
**dadurch gekennzeichnet, dass** die erste Transportschlittenseilscheibe (44a) kleiner als die zweite Transportschlittenseilscheibe (44b) ist.

3. Schrägaufzug (3) umfassend zumindest eine Führungsschiene (5) nach Anspruch 1 oder 2,
**dadurch gekennzeichnet, dass** der Ausgleichsbalken (10) eine horizontale Horizontachse (14) aufweist und der Ausgleichsbalken (10) eine Neigung um die horizontale Horizontachse (14) aufweist.

4. Schrägaufzug (3) umfassend zumindest eine Führungsschiene (5) nach einem der vorhergehenden Ansprüche,
**dadurch gekennzeichnet, dass** die erste Seilscheibe (11a) parallel zu der ersten Umlenkeinrichtung (22a) und die zweite Seilscheibe (11b) parallel zu der zweiten Umlenkeinrichtung (22b) auf einer gemeinsamen Achse (13) angeordnet ist.

5. Schrägaufzug (3) umfassend zumindest eine Führungsschiene (5) nach Anspruch 4,
**dadurch gekennzeichnet, dass** die gemeinsame Achse (13) einen ersten Endbereich und einen zweiten Endbereich aufweist und die erste Seilscheibe (11a) sowie die erste Umlenkeinrichtung (22a) im ersten Endbereich und die zweite Seilscheibe (11b) als auch die zweite Umlenkeinrichtung (22b) im zweiten Endbereich angeordnet sind.

6. Schrägaufzug (3) umfassend zumindest eine Führungsschiene (5) nach einem der vorherigen Ansprüche,
**dadurch gekennzeichnet, dass** eine erste untere Seilführungsvorrichtung (12a) vorgesehen ist, über die das erste Seil (1a) von der Winde (8) zu der ersten Seilscheibe (11a) und anschließend zu dem Transportschlitten (4) führbar ist sowie eine zweite untere Seilführungsvorrichtung (12b) vorgesehen ist, über die das zweite Seil (1b) von der Winde (8) zu der zweiten Umlenkeinrichtung (22b) und anschließend zu dem Transportschlitten (4) führbar ist und wobei das erste Seil (1a) von dem Transportschlitten (4) über eine erste Umlenkeinrichtung (22a) zu dem Ausgleichsbalken (10) führbar ist und wobei das zweite Seil (1b) von dem Transportschlitten (4) über die zweite Seilscheibe (11b) zu dem Ausgleichsbalken (10) führbar ist.

7. Schrägaufzug (3) umfassend zumindest eine Führungsschiene (5) nach einem der vorhergehenden Ansprüche,
**dadurch gekennzeichnet, dass** die erste Seilscheibe (11a) und die erste untere Seilführungsvorrichtung (12a) als auch die zweite Umlenkeinrichtung (22b) und die zweite untere Seilführungsvorrichtung (12b) im senkrechten Lot zueinander ausgerichtet sind.

8. Schrägaufzug (3) umfassend zumindest eine Führungsschiene (5) nach einem der vorhergehenden Ansprüche,
**dadurch gekennzeichnet, dass** die erste Seilscheibe (11a) zu der ersten Umlenkeinrichtung (22a) den gleichen Abstand wie die zweite Seilscheibe (11b) und die zweite Umlenkeinrichtung (22b) zueinander aufweisen.

9. Schrägaufzug (3) umfassend zumindest eine Führungsschiene (5) nach einem der vorhergehenden Ansprüche,
**dadurch gekennzeichnet, dass** die erste Seilscheibe (11a) und die zweite Seilscheibe (11b) einen gleichen Seilscheibendurchmesser (33) aufweisen und die erste Umlenkeinrichtung (22a) als auch die zweite Umlenkeinrichtung (22b) einen gleichen Umlenkeinrichtungsdurchmesser (34) aufweisen, und wobei der Seilscheibendurchmesser (33) größer ist als der Umlenkeinrichtungsdurchmesser (34).

10. Schrägaufzug (3) umfassend zumindest eine Führungsschiene (5) nach Anspruch 1,
**dadurch gekennzeichnet, dass** die Linearführungseinheit ein Langloch, insbesondere ein vertikales Langloch (16), mit welchem eine Hubbewegung durch den Ausgleichsbalken (10) durchführbar ist, umfasst.

11. Schrägaufzug (3) umfassend zumindest eine Führungsschiene (5) nach einem der vorhergehenden Ansprüche,
**dadurch gekennzeichnet, dass** der Ausgleichsbalken (10) als zweiseitiger Hebel mit gleichlangen Hebelarmen, der an einem Drehpunkt (9) drehbar gelagert ist, ausgestaltet ist.

12. Schrägaufzug (3) umfassend zumindest eine Führungsschiene (5) nach einem der vorhergehenden Ansprüche, **dadurch gekennzeichnet, dass** die Linearführungseinheit zwei Führungselemente umfasst, wobei das erste Führungselement als Langloch und das zweite Führungselement als Drehpunkt (9) ausgestaltet ist.

13. Schrägaufzug (3) umfassend zumindest eine Führungsschiene (5) nach einem der vorhergehenden Ansprüche,
**dadurch gekennzeichnet, dass** ein Näherungsschalter (20) am Ausgleichsbalken (10) und/oder am Schrägaufzug (3) vorgesehen ist.

14. Schrägaufzug (3) umfassend zumindest eine Führungsschiene (5) nach einem der vorhergehenden Ansprüche,
**dadurch gekennzeichnet, dass** zumindest ein Sensor, bevorzugt jedoch zwei Sensoren, am Ausgleichsbalken (10) vorgesehen ist.

15. Schrägaufzug (3) umfassend zumindest eine Führungsschiene (5) nach einem der vorhergehenden Ansprüche,
**dadurch gekennzeichnet, dass** die Winde (8) eine Trommel, insbesondere eine Monotrommel oder eine Duotrommel, die auf einem Windenrahmen befestigt ist, umfasst, wobei die Trommel von einem Elektromotor (17) über ein Getriebe (19) antreibbar ist.

16. Schrägaufzug (3) umfassend zumindest eine Führungsschiene (5) nach einem der vorhergehenden Ansprüche,
**dadurch gekennzeichnet, dass** die Winde (8) einen Überwickelschutz aufweist und zusätzlich zur Betriebsbremse (18) zwei Scheibenbremsen befestigt sind.

17. Schrägaufzug (3) umfassend zumindest eine Führungsschiene (5) nach einem der vorhergehenden Ansprüche,
**dadurch gekennzeichnet, dass** der Ausgleichsbalken (10) einen Puffer, insbesondere einen hydraulischen Puffer und/oder Federn aufweist.

18. Schrägaufzug (3) umfassend zumindest eine Führungsschiene (5) nach einem der vorhergehenden Ansprüche,
**dadurch gekennzeichnet, dass der** Transportschlitten (4) zumindest zwei Vorderräder mit einer Spurweite zum Verfahren des Transportschlittens (4) auf der mindestens einen Führungsschiene aufweist und der Transportschlitten (4) zumindest zwei Hauptträger umfasst und die erste Transportschlittenseilscheibe (44a) als auch die zweite Transportschlittenseilscheibe (44b) in die Hauptträger integriert sind, so dass das erste Seil (1a) und das zweite Seil (1b) außerhalb der Spurweite des Transportschlittens (4) verlaufen.

19. Schrägaufzug (3) umfassend zumindest eine Führungsschiene (5) nach einem der vorhergehenden Ansprüche,
**dadurch gekennzeichnet, dass** der Behälter (7) ein Behälter zum Aufnehmen von Einschmelzgut für dessen Transport zu einer Beladeöffnung (6) eines Schmelzgefäßes ist und der Schrägaufzug (3) in einem Stahlwerk vorgesehen ist.

20. Verfahren zum Betrieb eines Schrägaufzugs (3) umfassend zumindest eine Führungsschiene (5) für einen daran geführten, seilgezogenen, auf dem Schrägaufzug (3) verfahrbar gelagerten Transportschlitten (4), auf den ein Behälter (7) aufgesetzt ist zum Verfahren des Behälters (7) von einer Ausgangsposition in eine Beladeposition, ein erstes Seil (1a) und ein zweites Seil (1b), welche von einer Winde (8) über zumindest eine erste Seilscheibe (11a) für das erste Seil (1a) und eine zweite Umlenkeinrichtung (22b) für das zweite Seil (1b) zu dem Transportschlitten (4) führen und zum Verfahren des Transportschlittens (4) an dem Transportschlitten (4) verfahrfest über eine erste Transportschlittenseilscheibe (44a) für das erste Seil (1a) und eine zweite Transportschlittenseilscheibe (44b) für das zweite Seil (1b) umgelenkt werden, wobei
durch einen um einen Drehpunkt (9) beweglichen Ausgleichsbalken (10), zu dem das erste Seil (1a) über eine erste Umlenkeinrichtung (22a) und das zweite Seil (1b) über eine zweite Seilscheibe (11b) vom Transportschlitten (4) geführt und befestigt werden, ein Seilausgleich bewirkt wird,
**dadurch gekennzeichnet, dass** der Ausgleichsbalken (10) in einer Linearführungseinheit mit zwei Führungselementen, wobei das erste Führungselement ein Langloch und das zweite Führungselement der Drehpunkt (9) ist, beweglich gelagert wird, wodurch ein Spannen des ersten Seils (1a) und des zweiten Seils (1b) bewirkt wird.

21. Verfahren nach Anspruch 20,
**dadurch gekennzeichnet, dass** die erste Transportschlittenseilscheibe (44a) einen kleineren Durchmesser als die zweite Transportschlittenseilscheibe (44b) aufweist, wodurch das erste Seil (1a) und das zweite Seil (1b) parallel nebeneinander ohne Winkelversatz geführt werden.

## Claims

1. Inclined lift (3) comprising
at least one guide rail (5) for a rope-drawn transport slide (4) which is guided on said guide rail (5) and mounted so as to be repositionable on the inclined lift (3) and on which a container (7) for repositioning the container (7) from an initial position (A) to a loading position (B) is placeable;
a first rope (1a) and a second rope (1b) which, from a winch (8) by way of at least one first rope pulley (11a) for the first rope (1a) and one second deflection installation (22b) for the second rope (1b), lead to the transport slide (4), and for repositioning the transport slide (4) are disposed in a fixed manner in terms of repositioning on the transport slide (4) so as to be deflectable by way of a first transport slide pulley (44a) for the first rope (1a) and a second transport slide pulley (44b) for the second rope (1b);
a compensation beam (10) which is movable about a fulcrum (9) is provided, wherein the first rope (1a) by way of a first deflection installation (22a) and the second rope (1b) by way of a second pulley (11b) are guidable from the transport slide (4) to the compensation beam (10) and fastenable to the compensation beam (10),
**characterized in that**
the compensation beam (10) is mounted so as to be movable in a linear guide unit.

2. Inclined lift (3) comprising at least one guide rail (5) according to Claim 1,
**characterized in that**
the first transport slide pulley (44a) is smaller than the second transport slide pulley (44b).

3. Inclined lift (3) comprising at least one guide rail (5) according to Claim 1 or 2,
**characterized in that**
the compensation beam (10) has a horizontal horizon axis (14), and the compensation beam (10) has an inclination about the horizontal horizon axis (14).

4. Inclined lift (3) comprising at least one guide rail (5) according to one of the preceding claims,
**characterized in that**
the first pulley (11a) is disposed so as to be parallel to the first deflection installation (22a) and the second pulley (11b) is disposed so as to be parallel to the second deflection installation (22b) on a common axis (13).

5. Inclined lift (3) comprising at least one guide rail (5) according to Claim 4,
**characterized in that**
the common axis (13) has a first end region and a second end region, and the first pulley (11a) as well as the first deflection installation (22a) are disposed in the first end region, and the second pulley (11b) as well as the second deflection installation (22b) are disposed in the second end region.

6. Inclined lift (3) comprising at least one guide rail (5) according to one of the preceding claims,
**characterized in that**
a first lower rope guiding device (12a) by way of which the first rope (1a) is guidable from the winch (8) to the first pulley (11a) and subsequently to the transport slide (4) is provided, as well as a second lower rope guiding device (12b) by way of which the second rope (1b) is guidable from the winch (8) to the second deflection installation (22b) and subsequently to the transport slide (4) is provided, and wherein the first rope (1a) by way of a first deflection installation (22a) is guidable from the transport slide (4) to the compensation beam (10), and wherein the second rope (1b) by way of the second pulley (11b) is guidable to the compensation beam (10).

7. Inclined lift (3) comprising at least one guide rail (5) according to one of the preceding claims,
**characterized in that**
the first pulley (11a) and the first lower rope guiding device (12a) as well as the second deflection installation (22b) and the second lower rope guiding device (12b) are mutually aligned in the vertical plumb line.

8. Inclined lift (3) comprising at least one guide rail (5) according to one of the preceding claims,
**characterized in that**
the spacing of the first pulley (11a) from the first deflection installation (22a) is identical to the mutual spacing between the second pulley (11b) and the second deflection installation (22b) .

9. Inclined lift (3) comprising at least one guide rail (5) according to one of the preceding claims,
**characterized in that**
the first pulley (11a) and the second pulley (11b) have an identical pulley diameter (33), and the first deflection installation (22a) as well as the second deflection installation (22b) have an identical deflection installation diameter (34), and wherein the pulley diameter (33) is larger than the deflection installation diameter (34).

10. Inclined lift (3) comprising at least one guide rail (5) according to Claim 1,
**characterized in that**
the linear guide unit comprises a slot, in particular a vertical slot (16) by way of which a lifting movement by the compensation beam (10) is able to be carried out.

11. Inclined lift (3) comprising at least one guide rail (5) according to one of the preceding claims,
**characterized in that**
the compensation beam (10) is designed as a dual-arm lever which has lever arms of identical length and is rotatably mounted on a fulcrum (9).

12. Inclined lift (3) comprising at least one guide rail (5) according to one of the preceding claims,
**characterized in that**
the linear guide unit comprises two guiding elements, wherein the first guiding element is designed as a slot and the second guide element is designed as a fulcrum (9).

13. Inclined lift (3) comprising at least one guide rail (5) according to one of the preceding claims,
**characterized in that**
a proximity switch (20) is provided on the compensation beam (10) and/or on the inclined lift (3).

14. Inclined lift (3) comprising at least one guide rail (5) according to one of the preceding claims,
**characterized in that**
at least one sensor, but preferably two sensors, is/are provided on the compensation beam (10).

15. Inclined lift (3) comprising at least one guide rail (5) according to one of the preceding claims,
**characterized in that**
the winch (8) comprises a drum, in particular a single drum or a twin drum, which is fastened to a winch frame, wherein the drum by way of a gearbox (19) is drivable by an electric motor (17) .

16. Inclined lift (3) comprising at least one guide rail (5) according to one of the preceding claims,
**characterized in that**
the winch (8) has an overwind safeguard, and in addition to the operating brake (18) two disk brakes are fastened thereto.

17. Inclined lift (3) comprising at least one guide rail (5) according to one of the preceding claims,
**characterized in that**
the compensation beam (10) has a buffer, in particular a hydraulic buffer, and/or springs.

18. Inclined lift (3) comprising at least one guide rail (5) according to one of the preceding claims,
**characterized in that**
the transport slide (4) for repositioning the transport slide (4) on the at least one guide rail has at least two front wheels having a track gauge, and the transport slide (4) comprises at least two primary supports, and the first transport slide pulley (44a) as well as the second transport slide pulley (44b) are integrated in the primary supports such that the first rope (1a) and the second rope (1b) run outside the track gauge of the transport slide (4).

19. Inclined lift (3) comprising at least one guide rail (5) according to one of the preceding claims,
**characterized in that**
the container (7) is a container for receiving melting goods, for transporting the latter to a loading opening (6) of a melting chamber, and the inclined lift (3) is provided in a steel mill.

20. Method for operating an inclined lift (3) comprising at least one guide rail (5) for a rope-drawn transport slide (4) which is guided on said guide rail (5) and mounted so as to be repositionable on the inclined lift (3) and on which a container (7) for repositioning the container (7) from an initial position to a loading position (B) is placed,
a first rope (1a) and a second rope (1b) which, from a winch (8) by way of at least one first rope pulley (11a) for the first rope (1a) and one second deflection installation (22b) for the second rope (1b), lead to the transport slide (4), and for repositioning the transport slide (4) are disposed in a fixed manner in terms of repositioning on the transport slide (4) so as to be deflectable by way of a first transport slide pulley (44a) for the first rope (1a) and a second transport slide pulley (44b) for the second rope (1b);
wherein
compensation of the rope is caused by a compensation beam (10) which is movable about a fulcrum (9) to which the first rope (1a) by way of a first deflection installation (22a) and the second rope (1b) by way of a second pulley (11b) are guided from the transport slide (4) and fastened,
**characterized in that**
the compensation beam (10) is movably mounted in a linear guide unit having two guiding elements, wherein the first guiding element is a slot and the second guiding element is the fulcrum (9), on account of which tensioning of the first rope (1a) and of the second rope (1b) is caused.

21. Method according to Claim 20,
**characterized in that**
the first transport slide pulley (44a) has a smaller diameter than the second transport slide pulley (44b), on account of which the first rope (1a) and the second rope (1b) are guided so as to be beside one another in parallel without any angular offset.

## Revendications

1. Ascenseur incliné (3) comportant au moins un rail de guidage (5) pour un chariot de transport (4) guidé sur celui-ci, tiré par câble, monté mobile sur l'ascenseur incliné (3), sur lequel peut être placé un conteneur (7), pour le déplacement du conteneur (7) d'une position de départ (A) dans une position de chargement (B), un premier câble (1a) et un deuxième câble (1b), lesquels sont guidés depuis un treuil (8) par l'intermédiaire d'au moins une première poulie à câble (11a) pour le premier câble (1a) et un deuxième dispositif de déviation (22b) pour le deuxième câble (1b) vers le chariot de transport (4) et, pour le déplacement du chariot de transport (4), sont disposés sur le chariot de transport (4) de sorte à pouvoir être déviés, de manière fixe par rapport au déplacement, par l'intermédiaire d'une première poulie à câble de chariot de transport (44a) pour le premier câble (1a) et d'une deuxième poulie à câble de chariot de transport (44b) pour le deuxième câble (1b), une barre d'équilibrage (10) mobile autour d'un point de rotation (9) étant prévue, dans lequel le premier câble (1a) peut être guidé depuis le chariot de transport (4) vers la barre d'équilibrage (10) par l'intermédiaire d'un premier dispositif de déviation (22a) et peut être fixé sur la barre d'équilibrage (10), et le deuxième câble (1b) peut être guidé depuis le chariot de transport (4) vers la barre d'équilibrage (10) par l'intermédiaire d'une deuxième poulie à câble (11b) et peut être fixé sur la barre d'équilibrage (10),
**caractérisé en ce que** la barre d'équilibrage (10) est montée mobile dans une unité de guidage linéaire.

2. Ascenseur incliné (3) comportant au moins un rail de guidage (5) selon la revendication 1,
**caractérisé en ce que** la première poulie à câble de chariot de transport (44a) est plus petite que la deuxième poulie à câble de chariot de transport (44b).

3. Ascenseur incliné (3) comportant au moins un rail de guidage (5) selon la revendication 1 ou la revendication 2, **caractérisé en ce que** la barre d'équilibrage (10) présente un axe horizontal (14) horizontal et la barre d'équilibrage (10) présente une inclinaison autour de l'axe horizontal (14) horizontal.

4. Ascenseur incliné (3) comportant au moins un rail de guidage (5) selon l'une des revendications précédentes, **caractérisé en ce que** la première poulie à câble (11a) est disposée parallèlement au premier dispositif de déviation (22a) et la deuxième poulie à câble (11b) est disposée parallèlement au deuxième dispositif de déviation (22b) sur un axe commun (13).

5. Ascenseur incliné (3) comportant au moins un rail de guidage (5) selon la revendication 4,
**caractérisé en ce que** l'axe commun (13) comprend une première zone terminale et une deuxième zone terminale et la première poulie à câble (11a) ainsi que le premier dispositif de déviation (22a) sont disposés dans la première zone terminale et la deuxième poulie à câble (11b) ainsi que le deuxième dispositif de déviation (22b) sont disposés dans la deuxième zone terminale.

6. Ascenseur incliné (3) comportant au moins un rail de guidage (5) selon l'une des revendications précédentes, **caractérisé en ce qu'**il est prévu un premier dispositif de guidage de câble inférieur (12a), par l'intermédiaire duquel le premier câble (1a) peut être guidé depuis le treuil (8) vers la première poulie à câble (11a) et ensuite vers le chariot de transport (4), ainsi qu'il est prévu un deuxième dispositif de guidage de câble inférieur (12b), par l'intermédiaire duquel le deuxième câble (1b) peut être guidé depuis le treuil (8) vers le deuxième dispositif de déviation (22b) et ensuite vers le chariot de transport (4), et dans lequel le premier câble (1a) peut être guidé depuis le chariot de transport (4) par l'intermédiaire d'un premier dispositif de déviation (22a) vers la barre d'équilibrage (10) et dans lequel le deuxième câble (1b) peut être guidé depuis le chariot de transport (4) par l'intermédiaire de la deuxième poulie à câble (11b) vers la barre d'équilibrage (10).

7. Ascenseur incliné (3) comportant au moins un rail de guidage (5) selon l'une des revendications précédentes, **caractérisé en ce que** la première poulie à câble (11a) et le premier dispositif de guidage de fil inférieur (12a), ainsi que le deuxième dispositif de déviation (22b) et le deuxième dispositif de guidage de fil inférieur (12b), sont orientés de manière perpendiculaire l'un par rapport à l'autre.

8. Ascenseur incliné (3) comportant au moins un rail de guidage (5) selon l'une des revendications précédentes, **caractérisé en ce que** la première poulie à câble (11a) et le premier dispositif de déviation (22a) présentent l'un par rapport à l'autre la même distance que la deuxième poulie à câble (11b) et le deuxième dispositif de déviation (22b).

9. Ascenseur incliné (3) comportant au moins un rail de guidage (5) selon l'une des revendications précédentes, **caractérisé en ce que** la première poulie à câble (11a) et la deuxième poulie à câble (11b) présentent un diamètre de poulie à câble (33) identique, et le premier dispositif de déviation (22a) ainsi que le deuxième dispositif de déviation (22b) présentent un diamètre de dispositif de déviation (34) identique, et dans lequel le diamètre de poulie à câble (33) est plus grand que le diamètre de dispositif de déviation (34).

10. Ascenseur incliné (3) comportant au moins un rail de guidage (5) selon la revendication 1,
**caractérisé en ce que** l'unité de guidage linéaire comporte un trou oblong, en particulier un trou oblong vertical (16), avec lequel un mouvement de levage est réalisable grâce à la barre d'équilibrage (10).

11. Ascenseur incliné (3) comportant au moins un rail de guidage (5) selon l'une des revendications précédentes, **caractérisé en ce que** la barre d'équilibrage (10) est conçue sous la forme d'un levier bilatéral avec des bras de levier de même longueur, lequel est monté rotatif sur un point de rotation (9).

12. Ascenseur incliné (3) comportant au moins un rail de guidage (5) selon l'une des revendications précédentes, **caractérisé en ce que** l'unité de guidage linéaire comporte deux éléments de guidage, dans lequel le premier élément de guidage est conçu sous la forme d'un trou oblong et le deuxième élément de guidage est conçu sous la forme d'un point de rotation (9).

13. Ascenseur incliné (3) comportant au moins un rail de guidage (5) selon l'une des revendications précédentes, **caractérisé en ce qu'**un détecteur de proximité (20) est prévu sur la barre d'équilibrage (10) et/ou sur l'ascenseur incliné (3).

14. Ascenseur incliné (3) comportant au moins un rail de guidage (5) selon l'une des revendications précédentes, **caractérisé en ce qu'**au moins un capteur, mais de préférence deux capteurs, sont prévus sur la barre d'équilibrage (10).

15. Ascenseur incliné (3) comportant au moins un rail de guidage (5) selon l'une des revendications précédentes, **caractérisé en ce que** le treuil (8) comporte un tambour, en particulier un monotambour ou un tambour duo, lequel est fixé sur un cadre de treuil, dans lequel le tambour peut être entraîné par un moteur électrique (17) par l'intermédiaire d'une transmission (19).

16. Ascenseur incliné (3) comportant au moins un rail de guidage (5) selon l'une des revendications précédentes, **caractérisé en ce que** le treuil (8) comprend une protection contre l'enroulement superposé et deux freins à disque sont fixés en plus du frein de service (18).

17. Ascenseur incliné (3) comportant au moins un rail de guidage (5) selon l'une des revendications précédentes, **caractérisé en ce que** la barre d'équilibrage (10) comprend un butoir, en particulier un butoir hydraulique, et/ou des ressorts.

18. Ascenseur incliné (3) comportant au moins un rail de guidage (5) selon l'une des revendications précédentes, **caractérisé en ce que** le chariot de transport (4) comprend au moins deux roues avant avec un écartement de roues pour le déplacement du chariot de transport (4) sur l'au moins un rail de guidage et le chariot de transport (4) comporte au moins deux supports principaux et la première poulie à câble de chariot de transport (44a) ainsi que la deuxième poulie à câble de chariot de transport (44b) sont intégrées dans les supports principaux, de telle sorte que le premier câble (1a) et le deuxième câble (1b) s'étendent au-delà de l'écartement de roues du chariot de transport (4).

19. Ascenseur incliné (3) comportant au moins un rail de guidage (5) selon l'une des revendications précédentes, **caractérisé en ce que** le conteneur (7) est un conteneur pour la réception de matière à fondre pour son transport vers une ouverture de chargement (6) d'un creuset et l'ascenseur incliné (3) est prévu dans une aciérie.

20. Procédé pour le fonctionnement d'un ascenseur incliné (3) comportant au moins un rail de guidage (5) pour un chariot de transport (4) guidé sur celui-ci, tiré par câble, monté mobile sur l'ascenseur incliné (3), sur lequel est placé un conteneur (7), pour le déplacement du conteneur (7) d'une position de départ dans une position de chargement, un premier câble (1a) et un deuxième câble (1b), lesquels sont guidés depuis un treuil (8) par l'intermédiaire d'au moins une première poulie à câble (11a) pour le premier câble (1a) et un deuxième dispositif de déviation (22b) pour le deuxième câble (1b) vers le chariot de transport (4) et, pour le déplacement du chariot de transport (4), sont déviés sur le chariot de transport (4) de manière fixe par rapport au déplacement, par l'intermédiaire d'une première poulie à câble de chariot de transport (44a) pour le premier câble (1a) et d'une deuxième poulie à câble de chariot de transport (44b) pour le deuxième câble (1b), dans lequel,
grâce à une barre d'équilibrage (10) mobile autour d'un point de rotation (9), vers laquelle le premier câble (1a) est guidé depuis le chariot de transport (4) par l'intermédiaire d'un premier dispositif de déviation (22a) et sur laquelle il est fixé, et vers laquelle le deuxième câble (1b) est guidé depuis le chariot de transport (4) par l'intermédiaire d'une deuxième poulie à câble (11b) et sur laquelle il est fixé, un équilibrage de câbles est effectué,
**caractérisé en ce que** la barre d'équilibrage (10) est montée mobile dans une unité de guidage linéaire avec deux éléments de guidage, dans lequel le premier élément de guidage est un trou oblong et le deuxième élément de guidage est le point de rotation (9), grâce à quoi une tension du premier câble (1a) et du deuxième câble (1b) est effectuée.

21. Procédé selon la revendication 20,
**caractérisé en ce que** la première poulie à câble de chariot de transport (44a) présente un diamètre plus petit que la deuxième poulie à câble de chariot de transport (44b), grâce à quoi le premier câble (1a) et le deuxième câble (1b) sont guidés parallèlement côte à côte sans décalage angulaire.
